# EUROPÄISCHE PATENTSCHRIFT

(11) **EP 0 142 133 B1**
(45) Veröffentlichungstag und Bekanntmachung des Hinweises auf die Patenterteilung: **16.09.1987**
(21) Anmeldenummer: 84113485.1
(22) Anmeldetag: 08.11.1984
(51) Int. Cl.: A63F 7/00

(54) **Flipperspiel mit unterschiedlichen Schwierigkeitsgraden**
Pinball game with different degrees of difficulty
Billard électrique possédant divers degrés de difficulté

(30) Priorität: 09.11.1983 DE 3340558
(43) Veröffentlichungstag der Anmeldung: 22.05.1985
(73) Patentinhaber: Geiger-Automatenbau GmbH, D-8980 Oberstdorf (DE)
(72) Erfinder: Geiger, Hans, D-8980 Oberstdorf (DE)
(74) Vertreter: Riebling, Peter, Dr.-Ing.

## Beschreibung

Die Erfindung betrifft ein Flipperspiel mit einer in einem Gehäuse angeordneten, in einer Ebene geneigter Spielplatte, auf der die Hindernisse für den Lauf einer Kugel angeordnet sind, welche an einem Kopfende der Spielplatte einläuft und in Richtung der Neigung zu einer am Fussende der Spielplatte angeordneten Zielöffnung abrollt.

Ein solches Flipperspiel ist in verschiedenen Ausführungsformen bekannt geworden. Eine erste Ausführungsform ist dahingehend ausgelegt, dass der Spielablauf vollelektronisch gesteuert wird, während eine zweite Ausführungsform den Spielablauf mittels elektromechanischer Relais gesteuert vorsieht.

Beiden Ausführungsformen ist gemeinsam, dass der oder die Spieler selbst keinen Einfluss auf das Spielgeschehen nehmen können, insbesondere können sie nicht den Schwierigkeitsgrad des Spiels oder die Kugelgeschwindigkeit bestimmen, da die Neigung der Spielplatte eingestellt ist, der Spielstand des Spieles dann über Zählwerke angezeigt wird.

Es sind aber auch Ausführungen bekannt, die eine in der Neigungsrichtung umstellbare Spielplatte aufweisen. So ist zum Beispiel aus der US-A-3,675,927 ein Spielautomat für zwei gegeneinander spielende Spieler bekannt, wobei die Spielplatte wechselseitig im gleichen Neigungswinkel dem einen oder anderen an den jeweiligen Stirnseiten gegenüberstehenden Spieler zugeordnet werden kann. Die Zuordnung des Spiels zu dem einen oder anderen Spieler kann dabei durch Auslösekontakte selbsttätig oder von Hand erfolgen.

Auch die in vorgenannter US-A berücksichtigte US-Patentschrift - US-A-3,452,987 - offenbart einen Spielautomaten für zwei gleichzeitig spielende, an den jeweiligen kurzen Seiten sich gegenüberstehende Spieler, der ebenfalls eine Neigungsrichtungs-Umkehr der Spielplatte in Zuordnung zu dem einen oder anderen Spieler vorsieht.

Gegenüber diesem Stand der Technik geht vorliegende Erfindung von einem Spielautomaten oder Flipperspiel aus, der bzw. das von einer Stirnseite der Spielplatte aus vom Spieler oder den Spielern bedient wird, wobei die Spielplatte zwar auch nicht fest im Rahmen oder Gestell des Spielautomaten liegt, sondern um einen Drehpunkt schwenkend einstellbar ist.

Aufgabe vorliegender Erfindung ist nun, ein gemäss dem Oberbegriff des Patentanspruchs 1 ausgebildetes Flipperspiel so weiterzubilden, dass das Spiel abwechslungsreicher, insbesondere in Form einer Schwierigkeitssteigerung gestaltet werden kann.

Zur Lösung dieser Aufgabe sieht die Erfindung vor, dass die Neigung oder der Neigungswinkel der Spielplatte in Abhängigkeit vom Zählerstand der Zählwerke einstellbar ist.

Mit der gegebenen technischen Lehre wird ein an sich ganz neuer Spieleffekt erzielt. Durch die Ein-oder Verstellbarkeit der Neigung der Spielplatte wird ermöglicht, die Kugelgeschwindigkeit zu variieren, wodurch bei grösserem Neigungswinkel das Spiel schneller abläuft und eine höhere Konzentration seitens des oder der Spieler erfordert.

Wenn z.B. der Spieler 80000 Punkte erreicht hat, dann wird in Abhängigkeit von diesem Zählwerkstand die Neigung der Spielplatte erhöht, so dass die Kugel schneller abläuft und damit ein anderes Spielgeschehen verwirklicht wird.

Wenn zwei Spieler gegeneinander spielen, dann wird beim Spiel des zweiten Spielers die Spielplatte wieder in die Grundstellung zurückgeneigt und erst dann wieder angehoben, wenn auch dieser zweite Spieler einen vorgegebenen Punktestand von beispielsweise 80000 erreicht hat.

Eine besonders einfache Einstellung der Neigung der Spielplatte ergibt sich dadurch, dass die Spielplatte am Fussende in einem Schwenklager drehbar gelagert ist, und dass am Kopfende in gegenseitigem Abstand und parallel zueinander jeweils eine Zahnstange befestigt ist, deren Längsachsen senkrecht zur Ebene der Platten stehen und die in Eingriff mit einer motorisch angetriebenen Ritzelwelle stehen.

Um Schwingungen der Spielplatte am oben genannten Antrieb zu vermeiden, wird es bevorzugt, wenn sich die Spielplatte mit ihrer oberen Ebene mittels einer Feder am Gehäuse abstützt. Auf diese Weise erfolgt die Neigungseinstellung der Spielplatte federbelastet unter der Wirkung der oben beschriebenen Schraubendruckfeder.

Der beschriebene Zahnstangen-Ritzelantrieb soll gewährleisten, dass die Platte genau parallel angehoben wird. Statt des beschriebenen Zahnstangen-Ritzelantriebes können selbstverständlich auch andere Parallelantriebe verwirklicht werden, wie z.B. ein elektromagnetischer Antrieb, wobei sich der Magnetanker eines Solenoids an der Platte abstützt und der Solenoid selbst sich am Gehäuse abstützt. Ebenso sind andere mechanische Verstellmittel möglich, wie z.B. Schneckenantriebe, hydraulische Hebeantriebe und dergleichen.

Eine besonders einfache und übersichtliche Konstruktion ergibt sich dann, wenn ein Stellmotor zum Anheben der Spielplatte von einem Prozessor angesteuert ist, dessen Eingangskanäle mit der Eingabetastatur, dem Zählwerk und einem Endschalter zur Begrenzung der Neigung der Spielplatte verbunden sind. Der Prozessor steuert damit sämtliche Funktionen des Neigungsantriebes in Abhängigkeit entweder vom Zählwerkstand, von der Eingabetastatur und von dem Schaltzustand des Endschalters.

Im folgenden wird die Erfindung anhand von lediglich einen Ausführungsweg darstellenden Zeichnungen näher erläutert. Es zeigen:
Figur 1: Längsschnitt durch ein Flipperspiel nach der Erfindung,
Figur 2: Draufsicht auf das Kopfende der Spielplatte mit dem Neigungsantrieb,
Figur 3: schematisierte Darstellung der Schaltung des Neigungsantriebes.

Das Flipperspiel nach der Erfindung besteht aus einem kastenartigen Gehäuse 1, das an seiner Oberseite durch eine Glasplatte 2 abgedeckt ist. Durch die Glasplatte 2 ist die Spielplatte 3 sichtbar, die aus einer ebenen Platte besteht, auf der eine Reihe von Hindernissen 4 aufgebaut sind, zwischen denen sich die Kugel 5 in Pfeilrichtung 6 hindurchschlängeln muss. Die beschriebene Anordnung ist bekannt und Gegenstand jedes Flipperspiels.

Bei herkömmlichen Flipperspielen hat die Spielplatte 3 eine fest eingestellte Neigung, die nicht veränderbar ist.

Nach der Erfindung wird die Neigung 33 der Spielplatte 3 nun dadurch geändert, dass das Fussende der Spielplatte 3 in einem Schwenklager 14 an der vorderen Stirnseite des Gehäuses 1 gehalten ist, während die Kopfseite der Spielplatte 3 mit zwei, einen gegenseitigen Abstand aufweisenden, Halterungen 20 verbunden ist, an denen jeweils eine Zahnstange 15 befestigt ist. Die Längsachse der Zahnstange 15 ist genau senkrecht zur Ebene der Spielplatte.

Jede Zahnstange 15 befindet sich im Eingriff mit einer durchgehenden Ritzelwelle 16, die von einem Stellmotor 17 angetrieben wird. Bei Drehung der Ritzelwelle 16 in den Pfeilrichtungen 34 wird die Spielplatte in ihrer Neigung entweder nach oben in Pfeilrichtung 12 oder nach unten in Pfeilrichtung 13 verstellt. Die Begrenzung der Neigungseinstellung kann durch mechanische Anschläge erfolgen. Um den Motor nach Erreichen der gewünschten Stellung der Spielplatte 3 abzuschalten, ist ein gehäusefester Endschalter 18 vorgesehen, der mit seinem Fühltaster zwischen zwei Schaltblöcken eingreift, die an der Zahnstange 15 befestigt sind. Nach Durchlaufen eines bestimmten Verschiebeweges der Zahnstange 15 wird damit mit der daran befestigten Schaltnocke der Endschalter 18 betätigt, der dann den Stellmotor 17 abschaltet.

Bei Spielbeginn kann die Neigung der Spielplatte 3 über die an den Vorderseite des Gehäuse 1 angebrachte Eingabe 21 eingestellt werden.

Die Neigung der Spielplatte 3 wird über die in dem senkrecht aufragenden Gehäuse 7 hinter einer Glasplatte 8 angebrachten Zählwerke 9, 10, 11 eingestellt. Nach Erreichen eines bestimmten, hohen Zählerstandes wird die Neigung 33 der Spielplatte 3 in Pfeilrichtung 12 erhöht, wodurch sich eine grössere Ablaufgeschwindigkeit der Kugel 5 in Pfeilrichtung 6 ergibt.

Um evtl. Schwingungen der Spielplatte gegenüber dem Gehäuse zu vermeiden, ist es vorgesehen, dass der Neigungsverstellantrieb gegen eine Schraubendruckfeder 19 arbeitet.

In Figur 3 ist das elektrische Steuerungsschema gezeigt. Hierbei ist ersichtlich, dass der Stellmotor 17 über einen Ausgabekanal 24von einem Prozessor 22 angesteuert wird. Der Eingang des Prozessors 22 ist hierbei über eine Signalleitung 23 gegeben, die an einer Eingabe 21 angeschlossen ist. In der Eingabe 21 laufen die Signalleitung 32 von der Eingabetastatur 31 und die Signalleitung 28 von dem Spielzähler der Zählwerke 10, 11, 12 zusammen.

Über die Eingabetastatur 31 kann die Neigung 33 der Spielplatte 3 vorgegeben werden. Die Neigung der Spielplatte wird über den Spielzähler vorgegeben. Nach Erreichen einer bestimmten Punktezahl wird der Schwierigkeitsgrad erhöht, d.h. die Neigung 33 vergrössert, was über die Signalleitung 28, die Eingabe 21 und die Signalleitung 23 im Prozessor 22 erfolgt. Der Stellmotor 17 wird hierdurch angesteuert und dreht über die Ritzelwelle 16 den Spindelantrieb 35. Der Spindelantrieb 35 besteht aus der Ritzelwelle 16 und den Zahnstangen 15.

Über die Wirkverbindung 25 wirkt der Stellmotor 17 auf den Endschalter 18. Die Wirkverbindung ist im Beispiel der Figur 1 bzw. in Figur 2 in Form von zwei Nocken dargestellt, zwischen denen sich der Betätigungstaster des Endschalters 18 bewegt. Nach Erreichen der Endlage der Spielplatte 3, entweder in Pfeilrichtung 12 oder in Pfeilrichtung 13, betätigt der Stellmotor 17 den Endschalter 18 und dieser gibt über die Signalleitung 26 seine Rückmeldung an den Prozessor, dass die geforderte Neigung eingestellt ist.

Am Prozessor 22 kann eine weitere Signalleitung 29 vorgesehen werden, die auf einen Tongenerator 30 wirkt. Beim Spielen mit erhöhtem Schwierigkeitsgrad (vergrösserter Neigung der Spielplatte) kann hierbei ein heulendes oder ein anderes zusätzliches Geräusch erzeugt werden. Zusätzlich können auch noch Lichteffekte erzeugt werden.

In analoger Weise wird der Prozessor 22 auch über die Signalleitung 27 von den Zählwerken 10, 11, 12 angesteuert, die nach Erreichen eines bestimmten Punktestandes den Prozessor veranlassen, über den Ausgabekanal 24 den Stellmotor 17 anzusteuern, um eine vergrösserte Neigung der Spielplatte 3 herzustellen. Nicht eingezeichnet sind die Rücksetzleitungen, die ein Rücksetzen der Spielplatte bewerkstelligen, wenn ein neues Spiel beginnt.

## Patentansprüche

1. Flipperspiel mit einer in einem Gehäuse (1) angeordneten, in einer Ebene geneigten Spielplatte (3), auf der Hindernisse (4) für den Lauf einer Kugel (5) angeordnet sind, welche an einem Kopfende der Spielplatte (3) einläuft und in Richtung der Neigung zu einer am Fussende der Spielplatte (3) angeordneten Zielöffnung abrollt, wobei die Neigung der Spielplatte (3) eingestellt ist und der Spielstand des Spiels über Zählwerke (9, 10, 11) angezeigt wird, dadurch gekennzeichnet, dass die Neigung (33) der Spielplatte (3) in Abhängigkeit vom Zählerstand der Zählwerke (9, 10, 11) einstellbar ist.

2. Flipperspiel nach Anspruch 1, dadurch gekennzeichnet, dass die Neigung (33) der Spielplatte (3) auch in Abhängigkeit einer Eingabe an einer Eingabetastatur (31) einstellbar ist.

3. Flipperspiel nach Anspruch 1 oder 2, dadurch gekennzeichnet, dass die Spielplatte (3) am Fussende in einem Schwenklager (14) drehbar gelagert ist und dass am Kopfende in gegenseitigem Abstand parallel zueinander jeweils eine Zahnstange (15) befestigt ist, deren Längsachsen senkrecht zur Ebene der Platten stehen und die in Eingriff mit einer motorisch angetriebenen Ritzelwelle (16) stehen.

4. Flipperspiel nach einem der Ansprüche 1 bis 3, dadurch gekennzeichnet, dass ein Stellmotor (17) zum Anheben der Spielplatte (3) von einem Prozessor (22) angesteuert ist, dessen Eingangskanäle mit der Eingabetastatur (31), dem Zählwerk 10,11,12) und einem Endschalter (18) zur Begrenzung der Neigung der Spielplatte (3) verbunden sind.

## Claims

1. A flipper game with a playing plate (3) tilted in one plane arranged in a housing (1) on which obstacles (4) are arranged for the run of a ball (5), which enters at the head end of the playing plate and which rolls in the direction of the tilt towards a target opening arranged at the foot end of the playing plate (3), in which the tilt of the playing plate (3) is adjusted and the playing score is indicated by counters (9, 10, 11) characterized as: that the tilt (33) of the playing plate (3) is adjustable dependent on the score on the counters (9, 10,11).

2. Flipper game in accordance with Claim 1, characterized as: that the tilt (33) of the playing plate (3) is also adjustable dependent on an input from an input keyboard (31).

3. Flipper game in accordance with Claim 1 or 2, characterized as: that the playing plate (3) is pivot mounted at the foot end in a pivot bearing (14) and at the head end equidistant and parallel racks (15) are attached whose longitudinal axis is perpendicular to the plane of the plate and which are in engagement with a motor-driven pinion shaft (16).

4. Flipper game in accordance with one of the Claims 1 to 3, charactreized as: that a stepper motor (17) for raising the playing plate (3) is controlled by a processor (22) whose input channels are connected to the input keyboard (31), the counters (9, 10, 11) and a limit switch (18) to limit the tilt of the playing plate (3).

## Revendications

1. Billard électrique comportant une plaque de jeu (3) disposée dans un boîtier (1) et inclinée dans un plan, plaque sur laquelle se trouvent des obstacles (4) s'opposant à la course d'une bille (5) qui pénètre à hauteur de l'extrémité de tête de la plaque de jeu (3) et roule, dans le sens de la pente, jusqu'à une ouverture de destination située à l'extrémité de pied de la plaque de jeu (3), l'inclinaison de la plaque de jeu (3) étant réglable et le décompte des points de jeu étant indiqué par des compteurs-totalisateurs (9, 10, 11), caractérisé en ce que l'inclinaison (33) de la plaque de jeu (3) peut être réglée en fonction du contenu des compteurs-totalisateurs (9, 10, 11).

2. Billard électrique selon la revendication 1, caractérisé en ce que l'inclinaison (33) de la plaque de jeu (3) peut être réglée en fonction d'une instruction introduite par un clavier à touches (31).

3. Billard électrique selon la revendication 1 ou 2, caractérisé en ce que la plaque de jeu (3) est, à son extrémité de pied, montée à rotation dans un palier de pivotement (14) et en ce que, à son extrémité de tête, sont fixées, à distance mutuelle et dans des positions parallèles, des crémaillières (15) dont les axes longitudinaux s'étendent perpendiculairement au plan de la plaque et sont en prise avec un arbre à pignon (16) entraîné par moteur.

4. Billard électrique selon l'une des revendications 1 à 3, caractérisé en ce qu'un servomoteur (17), destiné à relever la plaque de jeu (3), est commandé par un processeur (22) dont les canaux d'entrée sont connectés au clavier à touches (31), au compteur-totalisateur (10, 11, 12) et à un interrupteur de fin de course (18) permettant de limiter l'inclinaison de la plaque de jeu (3).
